# EUROPÄISCHE PATENTSCHRIFT

(11) **EP 1 608 518 B1**
(45) Veröffentlichungstag und Bekanntmachung des Hinweises auf die Patenterteilung: **09.04.2008**
(21) Anmeldenummer: 04711950.8
(22) Anmeldetag: 18.02.2004
(51) Int. Cl.: B42F 1/00, B42F 1/02, B42F 1/12, B42F 9/00

(54) **KLAMMER ZUM KLEMMEN VON BLÄTTERN**
CLIP FOR CLIPPING SHEETS TOGETHER
ATTACHE-FEUILLES CONCUE POUR PINCER DES FEUILLES

(30) Priorität: 24.03.2003 AT 4652003
(43) Veröffentlichungstag der Anmeldung: 28.12.2005
(73) Patentinhaber: Weingartner, Peter, 1160 Wien (AT)
(72) Erfinder: Weingartner, Peter, 1160 Wien (AT)
(74) Vertreter: Patentanwälte BARGER, PISO & PARTNER
(86) Internationale Anmeldenummer: PCT/AT2004/000047
(87) Internationale Veröffentlichungsnummer: WO 2004/085170

(56) Entgegenhaltungen:
- WO-A-03/010009
- FR-A- 2 691 106
- GB-A- 2 017 586
- US-A- 5 791 024

## Beschreibung

Die Erfindung betrifft eine Klammer zum Klemmen von Blättern gemäß dem Oberbegriff des Anspruchs 1.
Es gibt einige, prinzipiell unterschiedlich aufgebaute Arten von Klammern:
Einerseits Heftklammern, die das Papier durchlöchern und nur mit Schwierigkeiten wieder entfernt werden können und andererseits auf Reibung beruhende Klammern, die wiederum im wesentlichen in zwei Gruppen zerfallen, nämlich: die aus einem Stück Draht, Kunststoff oder Blech bestehenden Büroklammern oder federnde Klemmvorrichtungen mit daran angebrachten Handhaben.

Die letztgenannten Gruppen von Klammern, die auf der Klemmwirkung basieren, weisen nun im Fall der klassischen Büroklammer und der Blechklammern den Nachteil nur geringer Haltefähigkeit auf, die anderen Vorrichtungen sind durch die notwendigen Handhaben sperrig, mehrteilig und voluminös und auch nur bedingt funktionsfähig, da der Verriegelungs- und Entriegelungsmechanismus nicht vom Klemmmechanismus getrennt ist.

Dokument US-A-5 791 024 offenbart eine Klammer gemäß Oberbegriff von Anspruch 1.

Die einstückigen Klammern WO 2001/58700A, DE 42 39 544A, US 59 70 777A, GB 1206 538A, DE 381 810C weisen zwei Mängel auf:
1. Jene, die leicht auf einen Blattstapel zu schieben sind, besitzen nur eine geringe Klemmkraft aufgrund der Klemmung mittels Flächen oder aufgrund des Materials.
2. Die einzige Klammer mit großer Klemmkraft (WO 01/58700A) ist jedoch sehr schwer vom Stapel zu entfernen.

Die Erfindung bezweckt Abhilfe zu schaffen und eine Klammer anzugeben, bei der die zusammenzuhaltenden Blätter ohne beschädigt zu werden, mittels federnd angeordneter dreieckiger bzw trapezförmiger bzw halbrunder bzw halbelliptischer Schenkel direkt gegeneinander gepreßt und von nach innen gebogenen Falzen fixiert werden. Die Klemmwirkung dieser Klammer ist nahezu vergleichbar mit jener einer formschlüssigen Klammer. Erfindungsgemäß werden diese Ziele durch die in den Ansprüchen 1 bis 3 gekennzeichneten technischen Merkmale erzielt.

Die Erfindung wird im folgenden an Hand der Zeichnungen näher erläutert.
Dabei zeigen die Fig. 1 - 3 eine dreieckige Form einer erfindungsgemäßen einstückigen Klammer. Die Fig. 1 zeigt diese im Grundriß, die Fig. 2 im Seitenriß und die Fig. 3 im Schrägriß.
Die Fig. 4 - 6 zeigen eine trapezförmige und halbrunde Ausführung jener der Fig. 1 - 3. Die Fig. 7 - 9 zeigen eine erfindungsgemäße mehrteilige Klammer, deren Schenkel mit jenen aus Fig. 1 - 3 nahezu ident sind.

Die Klammer, wie in Fig. 1 - 6 dargestellt, weist zwei spiegelgleiche Schenkel 1, 1a, 1b auf, die entlang eines Rückens 2 schwenkbar, federnd miteinander verbunden sind. Da die Klammer den Papierstapel an einem Eck erfassen soll, und man diesen leicht aufblättern können muß, sind die Schenkel 1, 1a, 1b dreieckig bzw trapezförmig bzw halbrund bzw halbelliptisch ausgebildet.

Die Klammer, wie in Fig. 7 - 9 dargestellt, weist zwei Schenkel 6 auf, die über eine Feder 7 beweglich miteinander verbunden sind, wobei beide Schenkel 6 sowohl im entspannten Zustand der Klammer als auch im Zustand eines geklemmten Blattstapels übereinander und parallel, ohne gegenseitige Berührung, angeordnet sind.

Die nach innen gebogenen Falze 3, wie in Fig. 1A und Fig. 1B gezeigt, befinden sich jeweils an einer zum Rücken 2 in einem spitzen oder stumpfen Winkel 4a angeordneten Seite 4 der beiden Schenkel 1, 1a, 6 (Fig. 1, 4, 7) bzw im Bereich des Scheitels 8 der beiden Schenkel 1b (Fig. 5).
Die Klammer wird weder geöffnet noch geschlossen, sie wird lediglich mit der Rundung 5 der Schenkel 1, 1a, 6 bzw der Rundung 5a der Schenkel 1b an den Papierstapel angesetzt und durch den Fingerdruck 4' bzw 2' in Richtung der Kante 4 bzw in Richtung des Rückens 2 über den Papierstapel geschoben. Entfernt wird sie durch Schieben in die entgegengesetzte Richtung von 4' bzw 2'.

Ein absolut zuverlässiger Halt der eingeklemmten Blätter wird durch die im Winkel 3a abgekanteten Falze 3 gewährleistet. Diese Klammer kann aus Metall, Kunststoff, Holz oder Papier hergestellt werden.

## Patentansprüche

1. Klammer zum Klemmen von Blättern aus Papier, Kunststoff, Metall etc. an ihren Ecken bzw Seiten, die U-förmig, einstückig bzw mehrteilig mit zwei gleich- oder ungleichförmigen Schenkeln ausgebildet ist, wobei der Blattstapel zwischen beiden Schenkeln von diesen selbst bzw mittels in diese eingearbeitete Vorsprünge und kraft des vorgespannten Rückens geklemmt wird,
**dadurch gekennzeichnet, dass** sie einstückig-dreieckig bzw -trapezförmig bzw -halbrund bzw -halbelliptisch mit - im entspannten Zustand - parallel zueinander angeordneten Schenkeln (1, 1a, bzw 1b) ausgebildet ist, wobei beide Schenkel (1, 1a, bzw 1b) an je einer zum Rücken (2) in einem spitzen oder stumpfen Winkel (4a) angeordneten Seite (4) bzw an je einem Scheitel (8) einen um einen spitzen oder stumpfen Winkel (3a) abgekanteten und nach innen gebogenen schmalen Falz (3) aufweisen, und dass sie aus Metall bzw hochfestem Kunststoff bzw Holz bzw gepreßtem Zellstoff besteht.

2. Klammer nach Anspruch 1, **dadurch gekennzeichnet, dass** beide Schenkel (6) mittels einer Feder (7) sowohl im entspannten Zustand der Klammer als auch im Zustand eines geklemmten Blattstapels übereinander und parallel angeordnet sind.

3. Klammer nach Anspruch 1, **dadurch gekennzeichnet, dass** sie mehrteilig ausgeführt ist, wobei beide Schenkel (6) ohne gegenseitige Berührung mittels einer Feder (7) miteinander verbunden sind.

## Claims

1. Clip for clamping sheets of paper, plastic, metal etc. at their corners or sides, which is configured as U-shaped, as one-piece or multipart with two limbs of the same or different shape, the stack of sheets being clamped between both limbs, by these alone or by means of projections incorporated into them and the force of the pre-tensioned back, **characterized in that** it is configured as one-piece as a triangular or trapezoidal or semicircular or semi-elliptical shape with limbs (1, 1a or 1b) that are arranged parallel to each other when in the relaxed state, both limbs (1, 1a or 1b) comprising a small fold (3), which is inwardly curved and which bends to form an acute or obtuse angle (3a), on each side (4) forming an acute or obtuse angle (4a) with the back (2) or on each vertex (8), and **in that** it consists of metal or high-strength plastic or wood or compressed cellulose.

2. Clip according to Claim 1, **characterized in that** both in the relaxed state of the clip and in the state with a clamped stack of sheets, both limbs (6) are arranged on top of each other and parallel to each other by means of a spring (7).

3. Clip according to Claim 1, **characterized in that** it is made to be multipart, both limbs (6) being connected by means of a spring (7) without making mutual contact.

## Revendications

1. Attache-feuilles pour pincer des feuilles en papier, en matière plastique, en métal, etc., par leurs coins ou leurs côtés, qui est conçu en forme de U, d'un seul tenant ou en plusieurs parties, avec deux branches de forme identique ou différente, dans lequel la pile de feuilles est pincée entre les deux branches par celles-ci ou à l'aide de parties en saillie insérées dans celles-ci et sous l'action de la partie arrière précontrainte,
**Caractérisé en ce qu'**il est conçu d'un seul tenant en forme de triangle ou de trapèze ou de demi-cercle ou de demi-ellipse avec - à l'état détendu - des branches (1, 1a ou 1b) disposées parallèlement l'une à l'autre, dans lequel les deux branches (1, 1a ou 1b) comportent, sur un côté (4) disposé sous un angle aigu ou obtus (4a) par rapport à la partie arrière (2) ou au sommet (8), une feuillure étroite (3) repliée autour d'un angle aigu ou obtus (3a) et recourbée vers l'intérieur et **en ce qu'**il est constitué de métal ou de matière plastique à haute rigidité ou de bois ou de pâte de cellulose comprimée.

2. Attache-feuilles selon la revendication 1, **caractérisé en ce que** les deux branches (6) sont disposées l'une sur l'autre et parallèlement l'une à l'autre au moyen d'un ressort (7) à la fois lorsque l'attache-feuilles est à l'état détendu et lorsqu'une pile de feuilles est pincée.

3. Attache-feuilles selon la revendication 1, **caractérisé en ce qu'**il est conçu en plusieurs parties, les deux branches (6) étant reliées l'une à l'autre au moyen d'un ressort (7) sans contact mutuel.
